# EUROPÄISCHE PATENTSCHRIFT

(11) **EP 0 252 257 B1**
(45) Veröffentlichungstag und Bekanntmachung des Hinweises auf die Patenterteilung: **09.08.1989**
(21) Anmeldenummer: 87107312.8
(22) Anmeldetag: 20.05.1987
(51) Int. Cl.: F01N 3/26, F01N 3/38, F01N 3/02

(54) **Vorrichtung zum Verbrennen von Feststoffteilchen im Abgas von Brennkraftmaschinen**
Burning device for solid particles in internal combustion engines exhaust gases
Dispositif de combustion des particules solides contenues dans les gaz d'échappement des moteurs à combustion interne

(30) Priorität: 30.06.1986 DE 3621913
(43) Veröffentlichungstag der Anmeldung: 13.01.1988
(73) Patentinhaber: ROBERT BOSCH GMBH, 70442 Stuttgart (DE)
(72) Erfinder: Dettling, Hubert, D-7050 Waiblingen (DE); Leonhard, Rolf, Dr. Dipl.-Ing., D-7141 Schwieberdingen (DE); Projahn, Ulrich, Dr. Dipl.-Ing., D-7257 Ditzingen 4 (DE)

(56) Entgegenhaltungen:
- DE-A- 2 031 278
- DE-A- 2 031 299
- DE-A- 3 526 074
- US-A- 1 934 596
- US-A- 4 318 887

## Beschreibung

### Stand der Technik

Die Erfindung bezieht sich auf eine Verbrennungsvorrichtung für Feststoffteilchen nach der Gattung des Hauptanspruchs.

Zum Entfernen von Ruß aus dem Abgas von Brennkraftmaschine, insbesondere Diesel-Brennkraftmaschinen, ist es bereits durch die DE-OS 34 24 196 bekannt, die Rußpartikel durch eine elektrostatische Rußweiche aus dem Abgas auszuscheiden und diese einer Verbrennungsvorrichtung zum Verbrennen zuzuführen.

Bei einer in der deutschen Patentanmeldung P 35 26 074 vorgeschlagenen Verbrennungsvorrichtung der o.a. Gattung ist der Auslaß des Tauchrohrs, das einen mit Rußpartikeln beladenen Abgasstrom in die Brennkammer leitet, gleichachsig gegen die Überströmöffnung zur Aufbereitungskammer des Zündbrenners hin gerichtet, so daß die mit dem Abgasstrom direkt auf die Pilotflamme geleiteten Partikel nur eine geringe Verweilzeit in der Flammenzone haben. Aus diesem Grunde kann es vorkommen, daß bei unterschiedlich großen Rußpartikein die Verbrennung nicht vollständig durchgeführt wird.

### Vorteile der Erfindung

Die erfindungsgemäße Verbrennungsvorrichtung mit den kennzeichnenden Merkmalen des Hauptanspruchs hat demgegenüber den Vorteil, daß sich in der Verbrennungsflamme eine heiße, von der Glocke in einem begrenzten Volumen aufrechterhaltene Kernzone bildet, in der die Temperature weit oberhalb der Entflammungstemperatur der Rußpartikel liegt. Außerdem tritt in diesem Bereich bei der Verbrennung eine Rezirkulationsströmung auf, so .daß die Verweilzeit der Rußpartikel in der heißen Zone erhöht und daher eine sichere Verbrennung gewährleistet ist.

Durch eine vorteilhafte Weiterbildung gemäß den Merkmalen nach Anspruch 2 wird die Verweilzeit der Rußpartikel im Bereich hoher Temperatur verlängert, so daß eine weitere Steigerung des Ausbrandgrades erzielt wird.

Durch eine zusätzliche Weiterbildung gemäß den Merkmalen nach Anspruch 4, werden der zugeführte Abgasstrom und die von ihm mitgeführten Rußpartikel vorgewärmt, so daß sie in der heißen Brennkammer in sehr kurzer Zeit auf Reaktionstemperatur erhitzt werden. Hinzu kommt, daß aufgrund des Restsauerstoffanteils des Abgasstroms Vorreaktionen möglich sind, die den Ausbrandgrad ebenfalls günstig beeinflussen. Durch den Wärmeaustausch zwischen dem abfließenden Verbrennungsgas und dem zugeführten Abgasstrom wird ferner eine hohe Wärmeausnutzung erzielt. Andere vorteilhafte Weiterbildungen sind durch in den anderen Unteransprüchen aufgeführten Maßnahmen der Verbrennungsvorrichtung möglich.

### Zeichnung

Ausführungsbeispiele der Erfindung sind in der Zeichnung dargestellt und in der nachfolgenden Beschreibung näher erläutert. Es zeigen Figur 1 eine Verbrennungsvorrichtung im Längsschnitt, Figur 2 einen Glühkörper in Seitenansicht, Figur 3 den Glühkörper nach Figur 2 im Querschnitt, Figur 4 ein drittes Ausführungsbeispiel eines Glühkörpers in Seitenansicht, Figur 5 ein viertes Ausführungsbeispiel eines Glühkörpers im Längsschnitt und Figur 6 und 7 ein fünftes Ausführungbeispiel eines Glühkörpers im Längs- und Querschnitt.

### Beschreibung des Ausführuncisbeispiels

Zum Entfernen von Rußteilchen aus dem Abgas von Brennkraftmaschinen, insbesondere Dieselbrennkraftmaschinen, wird der Abgasstrom zunächst durch eine beispielsweise durch die DE-OS 34 24 196 bekannte elektrostatische Rußweiche und einen Fliehkraftabscheider geleitet, an dessen einem Ausgang Abgas austritt, das weitgehenst von Ruß und anderen Feststoffteilchen frei ist, und an dessen anderem Ausgang ein Abgasteilstrom austritt, der mit den ausgeschiedenen Ruß- und Feststoffteilchen angereichert ist. Zum Entsorgen des Rußes wird der Abgasteilstrom einer nachgehend beschriebenen und in der Zeichnung dargestellten Verbrennungsvorrichtung zugeführt.

Die Verbrennungsvorrichtung hat eine Brennkammer 1 in einem zylindrischen Mantel 2 und daran gleichachsig anschließend einen Zündbrenner 3 mit einer Brennstoffgemisch-Aufbereitungskammer 4 in einem kappenförmigen Gehäuse 5. Die Brennkammer 1 und die Aufbereitungskammer 4 sind miteinander über eine Überströmöffnung 6 in einer Trennwand 7 verbunden, in der die Überströmöffnung 6 die Form einer zur Brennkammer 1 hin sich verengenden Düse hat.

In die zylindrische Brennkammer 1 ragt von dem im Zündbrenner 3 gegenüberliegenden Ende gegen die Überströmöffnung 6 gleichachsig ein Tauchrohr 10, dessen Ende 11 axial verschlossen ist und zur Überströmöffnung 6 hin einen bestimmten Abstand hat. Nahe seinem Ende 11 hat das Tauchrohr 10 mehrere, beispielsweise zwei radiale Auslässe 12, durch die der durch das Tauchrohr 10 zugeführte, mit Rußpartikeln 14 beladene Abgasstrom 15 in die Brennkammer 1 gelangt. Die Auslässe 12 liegen innerhalb eines Rohrstücks 16, das mit einer Trennwand 17 am Tauchrohr 10 gleichachsig befestigt ist, so daß zwischen dem Außenumfang des Rohrstücks 16 und der Innenseite des Mantels 2 der Brennkammer 1 ein ringförmiger Spalt 18 gebildet wird. Die Trennwand 17 und der die Auslässe 12 des Tauchrohrs 10 umgebende Teil des Rohrstücks 16 umschließen in Form einer Glocke eine zur Überströmöffnung 6 hin offene heiße Brennkammer 19 mit einem begrenzten Volumen. In dieser heißen Brennkammer 19 werden die aus den Auslässen 12 austretenden Rußpartike) 14 entzündet und größtenteils verbrannt. Die entstehenden Verbrennungsgase und die unvollständig verbrannten Rußpartikel 14 treten am äußeren Umfang der glockenförmigen heißen Brennkammer 19 aus und werden an der Stirnkante des Rohrstücks 16 zum Spalt 18 hin umgelenkt.

In den sich hinter der heißen Brennkammer 19 erstreckenden Teil des Rohrstücks 16 ragt gleichachsig ein zweites Rohrstück 20, das mit einem Flansch 21 am Mantel 2 der Brennkammer 1 befestigt ist. Die Rohrstücke 16 und 20 unterteilen die Brennkammer 1 in mehrere miteinander verbundene Ringspalte 18, 21 und 22, die ein Labyrinthsystem bilden und den Strömungweg des Verbrennungsgases verlängern. Durch diese Ausbildung der Brennkammer 1 wird die Verweilzeit des Verbrennungsgases erhöht und dadurch der Ausbrandgrad gesteigert. Am Auslaßende des innersten Ringspaltes 22 schließt sich eine von einer Tasse 24 gebildete Sammelkammer 25 an, durch die das Tauchrohr 10 ragt und von der ein Abgasstutzen 26 zum Abführen der Brennerabgase 27 wegführt. Durch die gleichachsige Anordnung des Tauchrohres 10 zu dem vom Rohrstück 20 gebildeten innersten Ringspalt 22 wird ein Gegenstromwärmetauscher gebildet, der eine hohe Wärmeausnutzung gewährleistet. Die heißen Brennerabgase erwärmen über das Tauchrohr 10 den durch diesen geführten, mit Rußpartikeln beladenen Abgasstrom, so daß die aus den Auslässen 12 austretenden Rußpartikel 14 innerhalb kurzer Zeit auf Reaktionstemperatur gebracht werden. Aufgrund der Vorwärmung im Tauchrohr 10 sind bei Dieselabgasen, die einen Restsauerstoffanteil haben, bereits Vorreaktionen möglich, die den Ausbrandgrad günstig beeinflussen.

Zum Erzeugen einer Zünd- oder Pilotflamme, die aus der Aufbereitungskammer 4 des Zündbrenners 3 durch die Überströmöffnung 6 gegen das Ende 11 des Tauchrohrs 10 in die heiße Brennkammer 19 schlägt, münden in die Aufbereitungskammer 4 eine Brennstoffzuführleitung 30 und eine oder mehrere, beispielsweise zwei Luftzuführleitungen 31, 32. Die Eintrittsöffnungen 33, 34 der Luftzuführleitungen 31, 32 münden gleichgerichtet tangential in die Aufbereitungskammer 4 nahe der Trennwand 7, so daß die Verbrennungsluft mit Drall in die Aufbereitungskammer 4 einströmt. Die Brennstoffzuführleitung 30 mündet in eine durch einen Ansatz 35 gebildete Ausbauchung 36 der Aufbereitungskammer 4. In diese außermittige Ausbauchung 36 ragt eine an sich bekannte Glühkerze 37, die zum Starten der Verbrennungsvorrichtung mit einem elektrischen Strom versorgt wird. Mittig in der Aufbereitungskammer 4 des Zündbrenners 3 ist ein rotationssymmetrischer Glühkörper 40 angeordnet. Er ist an der Stirnwand des Gehäuses 5 befestigt und erstreckt sich zur Überströmöffnung 6 hin. Der Glühkorper 40 hat mehrere, beispielsweise drei von einem Schaft 41 radial abstehende Ringrippen 42, von denen die der Überströmöffnung nahen Ringrippen 42 gleichmäßig verteilte Durchbrüche 43 haben.

Zum Erzeugen der Pilottlamme und zum Zuführen von für die Verbrennung der Rußpartikel 4 nötigen Luft ist in die Brennstoffzuführleitung 30 ein Steuerventil 45 oder eine Pumpe und in die Luftzuführung ein Gebläse 46 geschaltet, die beide von einem zentralen Steuergerät 47 so gesteuert werden, daß die für die Verbrennung nötigen Mengen an Brennstoff und Luft dosiert zugeführt werden.

Mit dem Steuergerät 47 ist außerdem die Glühkerze 37 verbunden. Ferner ist das Steuergerät 47 zur Flammenüberwachung im Aufbereitungsraum 4 des Zündbrenners 3 mit einem in das Gehäuse eingesetzten Sensor 48 verbunden, der als optischer Sensor, als Temperatursonde oder als lonenstromsonde ausgebildet sein kann.

Um die Wärme der Verbrennungsvorrichtung gut auszunützen, ist diese nach außen isoliert. Dazu umgibt eine äußere Schale 50 das Gehäuse 5 des Zündbrenners 3, den Mantel 2 der Brennkammer 1 und die Tasse 24 der Sammelkammer 25. Durch den von der Schale 50 gebildeten Ringraum 51 wird von dem Gebläse 46 die für die Verbrennung nötige - Verbrennungsluft 52 hindurchgedrückt, wobei sich diese erwärmt und gleichzeitig als Kühlmittel für die Verbrennungsvorrichtung dient. Die Schale 50 hat im Bereich der Sammelkammer 25 einen Einlaßstutzen 53 und im Bereich des Zündbrenners 3 einen Auslaßstutzen 54, der über eine Leitung 55 mit den Luftzuführungsleitungen 31, 32 verbunden ist.

Zur Inbetriebnahme der beschriebenen Verbrennungsvorrichtung wird zunächst die Glühkerze 37 mit Strom versorgt und durch die Brennstoffzuführleitung 30 vorzugsweise flüssiger Kraftstoff in die Ausbauchung 36 der Aufbereitungskammer 4 geleitet. Gleichzeitig fördert des Gebläse 46 Verbrennungsluft in die Aufbereitungskammer 4 durch die beiden Eintrittsöffnungen 33, 34. Bei Erreichen einer bestimmten Temperatur entzündet sich das Brennstoff-Luftgemisch in der Aufbereitungskammer 4 und die Flamme schlägt durch die Überströmöffnung 6 in die glockenförmige heiße Brennkammer 19. Nach einiger Zeit erreicht der Glühkörper 40 Zündtemperatur, so daß die Flammenbildung stabilisiert wird. Die Glühkerze 37 kann nun abgeschaltet werden. Die unter Drall infolge der tangentialen Zuführung der Luft durch die Überströmöffnung 6 in die heiße Brennkammer 19 schlagende Zündflamme wird durch die Ausbildung der Uberströmöffnung 6 als Düse in der Axialen konzentriert, so daß in der Mitte der heißen Brennkammer 19 eine sehr heiße Verbrennungskemzone gebildet wird, in der die Rußpartikel 14 schnell auf Reaktionstemperatur gebracht werden. Nach einer Rezirkulation in der Brennkammer 19 strömen die Verbrennungsabgase unter weiterer Reaktion durch einen relativ langen, durch die Ringspalte 18, 21 und 22 gebildeten Weg in die Sammelkammer 25 und von dort als sauberes, abgekühltes Abgas ab.

Neben dem in Figur 1 dargestellten Ausführungsform des Glühkörpers, der eine Gasvermischung fördernde und die Flamme zur Überströmöffnung 6 zur Brennkammer 1 hin leitende Flächen hat, sind andere Gestaltungsformen möglich. Im Prinzip sind rotationssymmetrische Formen bevorzugt. Bei dem Ausführungsbeispiel nach Figur 2 hat der Glühkörper 40 eine zylindrische Grundform, in die kreuzweise vier Längsnuten 61 eingearbeitet sind, so daß vier Längsrippen 62 gebildet werden. In die radial äußere Fläche der Längsrippen 62 sind zusätzlich Längsnuten 63 eingeformt, deren Tiefe geringer ist als die der Längsnuten 61. Anstelle von achsparallelen Längsnuten können in den Glühkörper 40, wie beim Ausführungsbeispiel nach Figur 4 dargestellt ist, auch nur eine oder zwei Nuten 65 eingearbeitet sein, die wendelförmig verlaufen und so dem Glühkörper die Form einer Schnecke 66 verleihen. Anstelle einer kompakten Gestaltung kann der glühkörper 40 auch die Form einer zylindrischen Hülse 70 haben, deren Mantel von mehreren Durchbrüchen 71, 72 der Bohrungen dudrchsetzt ist. Beim Ausführungsbeispiel nach Figur 5 verlaufen die Durchbrüche 71 radial zur Längsachse des Glühkörpers. Dagegendurchsetzen die Durchbrüche 72 die Hülse 70 beim Ausführungsbeispiel nach den Figuren 6 und 7 zur Radialen schräg, so daß die durchtretenden Gase einen Drall erhalten.

Ergänzend wird bemerkt, daß die Teile der Verbrennungsvorrichtung die hohen Temperaturen ausgesetzt sind, wie insbesondere der Glühkörper 40, aus einem hochtemperaturfestern Werkstoff bestehen, beispielsweise aus einer unter dem Namen "Inconel" bekannten Nickelbasislegierung oder aus Keramik.

## Patentansprüche

1. Vorrichtung zum Verbrennen von Feststoffteilchen, insbesondere Rußpartikel, im Abgas von Brennkraftmaschinen, mit einer zylindrischen Brennkammer (1), mit einer durch eine Überströmöffnung (6) mit der Brennkammer verbundenen Brennstoffgemisch-Aufbereitungskammer (4), in der eine Pilotflamme erzeugt und durch die Oberströmöffnung in die Brennkammer gerichtet wird, mit einem gleichachsig in die Brennkammer gegen die Überströmöffnung ragenden, einen Auslaß (12) aufweisenden Tauchrohr (10), durch das ein mit den Feststoffteilchen (14) beladener Gasstrom (15) in die Brennkammer geleitet wird, und mit einem das Verbrennungsgas (27) führenden, das Tauchrohr teilweise umgebenden Abführrohr (20), dadurch gekennzeichnet, daß der Auslaß (12) des Tauchrohrs (10) radial mündet, und daß das Tauchrohr im Bereich des Auslasses von einer gegen die Überströmöffnung (6) offenen, von der Wand der Brennkammer (1) radial beabstandeten, glockenförmigen heißen Brennkammer (19) umgeben ist, derart, daß die von der Pilotflamme gezündete Verbrennungsflamme innerhalb eines begrenzten Volumens mit heißer Kernzone gefaßt ist.

2. Vorrichtung nach Anspruch 1, dadurch gekennzeichnet, daß sich stromabwärts der die heiße Brennkammer (19) umschließenden Glocke (16, 17) mehrere labyrinthartig ineinander übergehende Ringkanäle (18, 20, 21) anschließen, innerhalb denen gleichachsig das Tauchrohr (10) verläuft.

3. Vorrichtung nach Anspruch 2, dadurch gekennzeichnet, daß der zylindrische Mantel der Glock (16, 17) rückwärtig verlängert ist und zusammen mit dem Mantel (2) der Brennkammer (1) sowie mit einem inneren Rohrstück (20) die Ringkanäle (18, 21, 22) bildet.

4. Vorrichtung nach einem der Ansprüche 1 bis 3, dadurch gekennzeichnet, daß die Glocke (16, 17) gleichachsig zur Überströmöffnung (6) ausgerichtet ist, die als Düse mit zur Glocke hin sich verringerndem Querschnitt ausgebildet ist.

5. Vorrichtung nach Anspruch 4, dadurch gekennzeichnet, daß sich an die Brennkammer (1) eine von einer Tass (24) umschlossene Sammelkammer (25) mit einem Auslaß (26) anschließt.

6. Vorrichtung nach einem der Ansprüche 1 bis 5, dadurch gekennzeichnet, daß am Ende des Tauchrohrs (10) mehrere radiale Düsen (12) angeordnet sind.

7. Vorrichtung nach einem der Ansprüch 1 bis 6, dadurch gekennzeichnet, daß in der Brennstoff-Aufbereitungskammer (4) ein Glühkörper (40) angeordnet ist.

## Claims

1. Device for the burning of solid particles, in particular soot particles, in the exhaust gas of internal combustion engines, with a cylindrical combustion chamber (1), with a fuel-mixture preparation chamber (4), which is connected by an overflow opening (6) to the combustion chamber and in which a pilot flame is generated and directed through the overflow opening into the combustion chamber, with a dip pipe (10), which protrudes coaxially into the combustion chamber towards the overflow opening, has an outlet (12) and through which a gas stream (15), charged with the solid particles (14), is led into the combustion chamber, and with a removal pipe (20), carrying the combustion gas (27) and partially surrounding the dip pipe, characterized in that the outlet (12) of the dip pipe (10) opens out radially, and in that the dip pipe is surrounded in the region of the outlet by a bell-shaped hot combustion chamber (19), open towards the overflow opening (6) and at a radial distance from the wall of the combustion chamber (1), in such a way that the burning flame ignited by the pilot flame is held within a limited volume with hot core zone.

2. Device according to Claim 1, characterized in that, downstream of the bell (16, 17) enclosing the hot combustion chamber (19), there adjoin a plurality of annular channels (18, 20, 21), which merge one with the other in the manner of a labyrinth and within which the dip pipe (10) runs coaxially.

3. Device according to Claim 2, characterized in that the cylindrical jacket of the bell (16, 17) is lengthened rearwards and forms together with the jacket (2) of the combustion chamber (1) as well as with an inner pipe piece (20) the annular channels (18, 21, 22).

4. Device according to one of Claims 1 to 3, characterized in that the bell (16, 17) is aligned coaxially with respect to the overflow opening (6), which is designed as a nozzle with cross-section reducing towards the bell.

5. Device according to Claim 4, characterized in that the combustion chamber (1) is adjoined by a collecting chamber (25), enclosed by a cup (24) and with an outlet (26).

6. Device according to one of Claims 1 to 5, characterized in that at the end of the dip pipe (10) there are arranged a plurality of radial nozzles (12).

7. Device according to one of Claims 1 to 6, characterized in that in the fuel preparation chamber (4) there is arranged a glow body (40).

## Revendications

1. Dispositif pour la combustion de particules solides, particulièrement des particules de suie, dans les gaz d'échappement des moteurs à combustion interne, avec une chambre de combustion cylindrique (1), avec une chambre de préparation du mélange combustible (4) reliée à la chambre de combustion par un orifice de passage, chambre dans laquelle une flamme pilote est produite et est dirigée vers la chambre de combustion à travers l'orifice de passage, avec un tube plongeur (10) s'élevant coaxiale- ment dans la chambre de combustion en direction de l'orifice de passage, tube présentant une sortie (12), par laquelle un flux de gaz (15) chargé de particules solides (14) est introduit dans la chambre de combustion, et avec un tuyau (20) entourant partiellement le tube plongeur pour l'évacuation des gaz de combustion (27), caractérisé en ce que la sortie (12) du tube plongeur (10) débouche radialement et que le tube plongeur dans sa zone de sortie est entouré par une chambre de combustion très chaude (19) en forme de cloche ouverte vers l'orifice de passage (6), distante radialement de la paroi de la chambre de combustion (1 de sorte que la flamme de combustion allumée par la flamme pilote est saisie à l'intérieur d'un volume limité avec une zone-noyau très chaude.

2. Dispositif selon la revendication 1, caractérisé en ce qu'en aval de la cloche (16, 17) entourant la chambre de combustion très chaude (19), sont branchés plusieurs canaux annulaires (18, 20, 21) communiquant entre eux sous forme de labyrinthe, à l'intérieur desquels passe le tube plongeur (10).

3. Dispositif selon la revendication 2, caractérisé en ce que l'enveloppe cylindrique de la cloche (16, 17) est prolongée à l'arrière et forme conjointement avec le fourreau (2) de la chambre de combustion (1) de même qu'avec un tronçon de tuyau intérieur (20), les canaux annulaires (18, 21, 22).

4. Dispositif suivant une des revendications 1 à 3, caractérisé en ce que la cloche (16, 17) est orientée sur un même axe vers l'ouverture de passage (6) qui est constituée comme une tuyère avec une section transversale allant en se rétrécissant en direction de la cloche.

5. Dispositif selon la revendication 4, caractérisé en ce que, à la chambre de combustion (1), se raccorde une chambre de captage (25) entourée par une tasse (24) et avec une sortie (26).

6. Dispositif selon une des revendications 1 à 5, caractérisé en ce que, à l'extrémité du tube plongeur (10), sont aménagés plusieurs injecteurs radiaux (12).

7. Dispositif selon une des revendications 1 à 6, caractérisé en ce que dans la chambre de préparation du combustible (4) est placé un corps à incandescence (40).
